# EUROPÄISCHE PATENTSCHRIFT

(11) **EP 1 409 830 B1**
(45) Veröffentlichungstag und Bekanntmachung des Hinweises auf die Patenterteilung: **14.09.2005**
(21) Anmeldenummer: 02742626.1
(22) Anmeldetag: 11.07.2002
(51) Int. Cl.: E06B 7/23, E06B 9/13

(54) **PNEUMATISCHER ROLLLADEN**
PNEUMATIC ROLLER BLIND
VOLET ROULANT PNEUMATIQUE

(30) Priorität: 25.07.2001 CH 139101
(43) Veröffentlichungstag der Anmeldung: 21.04.2004
(73) Patentinhaber: Prospective Concepts AG, 8152 Glattbrugg (CH)
(72) Erfinder: LEUTERT, Rudi, CH-4934 Madiswil (CH)
(74) Vertreter: Salgo, Reinhold Caspar
(86) Internationale Anmeldenummer: PCT/CH2002/000379
(87) Internationale Veröffentlichungsnummer: WO 2003/012240

(56) Entgegenhaltungen:
- FR-A- 2 485 589
- FR-A- 2 716 922
- SU-A- 1 474 248

## Beschreibung

Die vorliegende Erfindung betrifft eine pneumatische rollladenartige Vorrichtung gemäss dem Oberbegriff des Patentanspruches 1.

Rollladenartige Vorrichtungen sind an sich bekannt und werden eingesetzt als Rollladen im engeren Sinne für den Sicht- und

Wärmeschutz bei Fenstern und Türen aller Art. Ebenfalls werden solche Vorrichtungen als ausfahrbare Dächer oder Abdekkungen, beispielsweise für Schwimmbäder oder Treibhäuser verwendet. Alle solchen Einsatz- und Verwendungsmöglichkeiten sind hier im Begriffe Rollladen eingeschlossen.

Ferner sind Rollladen im genannten Sinne bekannt, welche im Betrieb mit Druckluft arbeiten, meist in dem Sinne, dass die Elemente, deren Aneinanderreihung letztlich den Rollladen bildet, in einem bestimmten Zustande des Ausfahrens mit Druckluft beaufschlagt werden, um den beabsichtigten Zweck zu erreichen. Solche Rollladen sind bekannt beispielsweise aus US 4,672,888 (D1), EP 0 021 892 (D2), FR 2,602,536 (D3), FR 2,639,673 (D4), DE 41 13 669 (D5) und FR 2 485 589 (D6).

D1 beschreibt eine aufziehbare und mit Druckluft beaufschlagbare Reihung von schlauchartigen und lichtdurchlässigen Elementen. Die Anordnung wird verwendet um Lüftungsöffnungen eines Treibhauses zu verschliessen und gleichzeitig thermisch zu isolieren. Im aufgeblasenen Zustande liegt die Anordnung vor in Form von horizontalen Zylindern. Diese können mittels Hohlnieten durch ein Kabel geführt werden; das Aufziehen und

Einfahren geschieht jedoch lediglich durch die Zunahme der Querdimension der schlauchartigen Elemente. Das Kabel hat nur Führungsaufgaben.

Die Vorrichtung gemäss D2 weist einen langen aufblasbaren Schlauch auf, welcher im Wesentlichen zick-zackförmig um kurze horizontale Kragarme herumgelegt ist. Im drucklosen Zustande liegt der Schlauch als flaches Band um die Kragarme und lässt im Wesentlichen horizontale Licht- und Wärmestrahlung einfallen. Im druckluftbeaufschlagten Zustande wird die mit der genannten Vorrichtung versehene Fenster- oder Türöffnung in Bezug auf die genannten Strahlungen verschlossen. In einer weiteren Ausbildung werden an Stelle der genannten Kragarme um ihre Horizontalachse schwenkbare Platten eingesetzt, welche wie eine Lamellenstore aufgezogen werden können.

D3 steht für eine Vielzahl ähnlicher Patent-Dokumenten, in welchen ein horizontal, vertikal oder schräg verlaufender Vorhang von druckluftbeaufschlagten Schläuchen als Beschattungs- und/oder Isolationseinrichtung vorwiegend für Treibhäuser beschrieben wird. Im drucklosen Zustande werden die Schläuche entweder seitlich weggeschoben oder geben - weil sie nun schlaff quer zu ihren Achsen herunterhängen - den Raum zwischen den genannten Schläuchen frei.

In D4 ist eine Vorrichtung beschrieben mit mehreren aneinandergereihten druckluftbeaufschlagbaren Kammern mit Führungsmitteln, die in deren Innerem angeordnet sind.

D5 schliesslich beschreibt, insoweit die vorliegende Erfindung betroffen ist, eine Reihung von horizontal angeordneten Luftschläuchen, die beispielsweise zwischen zwei Fensterflächen beweglich angeordnet und ebenfalls mit Druckluft zu beaufschlagen sind.

D6 beschreibt eine matratzenartige Sonnenstore. Sie wird leer abgesenkt und kann so als Sonnenschutz dienen. Mit Luft gefüllt kommen wärmeisolierende Eigenschaften hinzu.

Im Wesentlichen setzen die bekannten Vorrichtungen Reihungen von Luftschläuchen ein, die, um den ins Auge gefassten Einsatzzweck zu erfüllen, in ihrer ästhetischen Anspruchslosigkeit so belassen werden können und den Zweck auch so erfüllen (beispielsweise für Treibhausbeschattung oder -isolation), oder bei Wohnbauten eingesetzt werden sollen. Dann sind aufwändige Führungs- und Abdichtmittel vorgesehen, deren Komplexität sowohl den technischen als auch den wirtschaftlichen Erfolg in Frage zu stellen vermögen. Zudem sind bei den bekannten Lösungen die pneumatischen Elemente zumeist parallel zueinander verlaufende Luftschläuche; Lösungen mit beschränkten ästhetischem Potential.

Die Vorrichtung gemäss D6 wird seitlich mit je zwei Lieken geführt, wie sie bei Segeln verwendet werden. Diese Art der Führung erzeugt beachtliche Gleitwiderstände. Wird die Vorrichtung mit Duck beaufschlagt, werden die Führungen zusätzlich mit Zugkräften belastet. Die durch diese Zugkräfte erwünschte Abdichtung gegen Wasser und Luft ist sehr fraglich, da Falten des matratzenartigen Körpers in den Führungen wahrscheinlich sind. Ganz allgemein wird der Aufbau und die Konstruktion des matratzenartigen Körpers ungenügend offenbart.

Die vorliegende Erfindung hat die Aufgabe einen pneumatischen Rollladen und/oder damit technisch verwandte Vorrichtungen zu schaffen, wobei die bekannten und genannten Nachteile vorbekannter Lösungen vermieden werden, die ferner gestatten, bestehende bauseitige Einrichtungen entweder direkt zu nutzen oder mit kleinem Aufwand auf die erfindungsgemässe Lösung umzurüsten. Ferner ist die Aufgabe zu lösen, den technischen und wirtschaftlichen Aufwand für die Herstellung klein zu halten bei gleichzeitiger Erweiterung der ästhetischen Gestaltungsmöglichkeiten.

Die Lösung der gestellten Aufgabe ist hinsichtlich ihrer wesentlichen Merkmale wiedergegeben im kennzeichnenden Teil des Patentanspruches 1, in den folgenden Patenansprüchen hinsichtlich weiterer günstiger Ausbildungen.

Anhand der beigefügten Zeichnung wird die Erfindung anhand mehrerer Ausführungsbeispielen näher erläutert. Es zeigen
- Fig. 1: einen Längsschnitt durch einen teilweise aufgerollten Rollladen,
- Fig. 2a: einen Querschnitt durch einen Rollladen,
- Fig. 2b: einen Querschnitt durch einen Rollladen in einer Variante,
- Fig. 3: eine Draufsicht durch einen teilweise abgerollten Rollladen,
- Fig. 4: einen Horizontalschnitt durch einen ganz abgesenkten Rollladen,
- Fig. 5: einen Längsschnitt durch die Aufrollvorrichtung,
- Fig. 6: einen Längsschnitt durch den pneumatischen Körper des Rollladens,
- Fig. 7: einen Längsschnitt durch einen völlig abgerollten Rollladen,
- Fig. 8a: ein Detail der Seitenführung des Rollladens,
- Fig. 8b: eine Variante zu Fig. 8a,
- Fig. 9: eine Draufsicht auf eine Variante zu Fig. 3,
- Fig. 10a,b: eine Variante zum Antrieb des Rollladens im Quer- und Längsschnitt,
- Fig. 11: ein zweites Ausführungsbeispiel im Längsschnitt,
- Fig. 12: ein drittes Ausführungsbeispiel in einer Perspektive.

Fig. 1 bis 10 sind verschiedene Aspekte eines ersten Ausführungsbeispiels; Fig. 1 ein Schnitt durch einen erfindungsgemässen Rollladen in teilweise abgerolltem Zustande. Eine feststehende Achse 1 ist mit konventionellen Mitteln, beispielsweise mit Haltern 2 an einem Strukturteil 3 eines Gebäudes befestigt. Diese Achse 1 trägt, wie in Fig. 5 gezeigt, einen Rohrmotor 4 und ein Gebläse 5. Fest mit dem Äusseren des Rohrmotors 4 ist ein Rohr 6 verbunden, welches an der dem Rohrmotor 4 abgewandten Seite der Achse 1 noch an dieser gelagert sein kann mit einem Lager 7. Auf das Rohr 6 ist der im Folgenden beschriebene Rollladen aufgerollt, bzw. gemäss Fig. 1 und 3 teilweise abgerollt. Der Rollladen ist aufgebaut aus einem pneumatischen Körper 8 mit Seitenabschlüssen 9 und oberen und unteren Endabschlüssen 10. Der pneumatische Körper 8 besteht aus einem sog. Distanzgewebe, welches, wie in Fig. 6 gezeigt, zwei Gewebelagen 11 aufweist, welche mit Distanzfäden 12 verbunden sind. Solche Distanzgewebe sind an sich bekannt. Für die Verwendung zum erfindungsgemässen Rollladen werden die beiden Gewebelagen mit einem flexiblen und luftdichten Kunststoff beschichtet. Die Seiten- und Endabschlüsse werden ebenfalls aus kunststoffbeschichtetem Gewebe erzeugt und mit den Gewebelagen 11 luftdicht verbunden durch Kleben, Schweissen oder Nähen mit anschliessendem Abdichten. Die Beschichtung der Gewebelagen 11 kann schwarz ausgeführt sein, womit ein völliger Lichtabschluss bewirkt wird. Auf der Aussenseite des Rollladens ist dieser im vorliegenden Ausführungsbeispiel mit Lamellen 13 versehen, welche gemäss Fig. 2a stumpf stossen oder, gemäss Fig. 2b überlappend ausgeführt sein können. Die Lamellen 13 können mit der Kunststoff-Beschichtung der äusseren Gewebelage 11 verklebt oder verschweisst sein. Als Material für die Lamellen 13 kommen hierfür geeignete wetterfeste Kunststoffe in Frage, jedoch auch Aluminium, Edelstahl oder lackiertes Stahlblech. Mit den vorhandenen Oberflächenbehandlungstechniken ist so jeder gewünschte Aspekt und/oder Farbton möglich. Die Lamellen 13 sind so schmal ausgeführt, dass ein zweckmässiges Einrollen des Rollladens nicht behindert wird. Ihre Länge ist etwas grösser als die entsprechende Dimension des Rollladens, so dass die überstehenden Enden der Lamellen 13 in zwei Führungsschienen 14 - beispielsweise in Form von U-Profilen - gleiten können.

Soll aus technischen oder ästhetischen Gründen auf die Verwendung der Lamellen 13 verzichtet werden, so kann dies gelöst werden, wie in Fig. 8a,b gezeigt: Die vordere Gewebelage ist seitlich herausgeführt in die Führungsschiene 14 hinein. Im Bereich der Schiene 14 ist dieser herausgeführte Teil der Gewebelage 11 verstärkt mit Plättchen 21 oder 22, welche etwa die gleiche Höhe aufweisen wie Lamellen 13 und, wie diese, stumpf stossen.

Während die Plättchen 21 gemäss Fig. 8a nur einseitig angebracht, geklebt oder geschweisst sind, sind die Plättchen 22 gemäss Fig. 8b so geformt, dass sie den herausgeführten Teil der Gewebelage 11 umgreifen. Zusätzlich sind die Plättchen 22, und damit korrespondierend, die Führungsschienen 14, so geformt, dass ein Austreten des Randes des Rollladens verhindert wird. Solche Formgebungen sind an sich bekannt und brauchen hier nicht weiter ausgeführt zu werden.

Für den Betrieb wird der zunächst auf dem Rohr 6 aufgerollte Rollladen durch Betätigen des Rohrmotors 4 abgesenkt. Der eingerollte Rollladen hat in einem konventionellen Rollladenkasten 15, wie er für einen herkömmlichen Rollladen gleicher Dimension verwendet wird, bequem Platz. Während des Absenkens ist der Rollladen im unaufgeblasenen Zustand und gleitet im vorliegenden Ausführungsbeispiel nur durch sein Gewicht, beispielsweise unterstützt durch das Gewicht eines am unteren Endabschluss 10 befestigten Stabes 23, nach unten.

Vom Gebläse 5 führt eine Rohrleitung 16 in oder neben der einen Führungsschiene 14 nach unten (in Fig. 3 gestrichelt dargestellt) und endet, in einem unteren baufest montierten Abschlussstück 17, in einem Ventil 18. Sollten zu Versorgung des Ventils 18 bereits andere druckgebende Mittel vorhanden sein, kann selbstverständlich auf das Gebläse 5 und die Rohrleitung 16 verzichtet werden. Im unteren Endabschluss 10 des Rollladens ist an der mit dem Ventil 18 korrespondierenden Stelle ein weiteres Ventil 19 angebracht, welches so eingerichtet ist, dass es im Wesentlichen kraftlos an das baufest montierte Ventil 18 anschliesst. Nach diesem Anschliessen wird der Rollladen durch das Gebläse 5 mit Druckluft im Bereich von 100-200 mB beaufschlagt.

Dabei werden einerseits die Distanzfäden 12 gespannt, andererseits legen sich die Seitenabschlüsse 9, wie in Fig. 4 gezeigt, an den seitlichen Begrenzungen der - mit der Ziffer 20 belegten - Fensteröffnung an und dichten dort seitlich ab.

Fig. 8a,b ist ein Längsschnitt durch den Rollladen und zeigt das Abdichten des oberen und des unteren Randes des Rollladens im druckluftbeaufschlagten Zustande.

Im Bereich des Rollladenkasten 15 trägt der Rollladen keine Lamellen 13. Wird er nun mit Druckluft beaufschlagt, so drückt seine kunststoffbeschichtete Vorderseite gegen die Hinterseite des Rollladenkastens 15 und dichtet dort gegen aussen. Der untere Endabschluss kann sich dabei ebenfalls nach aussen wölben und dichtet nach unten. Die Dichtung auf die Seiten wurde bereits anhand Fig. 4 erläutert.

Soll ein anhand der Fig. 1 bis 8 beschriebener Rollladen eine wenig geneigte oder gar horizontale Öffnung oder Fläche abdecken, so kann nicht mit der Gewichtskraft eines Stabes analog zum Stab 23 gearbeitet werden. Für diese Fälle ist der in den Führungsschienen 14 - oder ihnen entsprechenden Elementen - laufende Rand des Rollladens mit je einem Zugelement, beispielsweise je einem Band 27 versehen, wie in Fig. 9 gezeigt. Die Bänder 27 laufen dort, wo sie über den Rollladen hinausgeführt sind, beispielsweise auf je eine Rolle 29, wobei diese Rollen 29 je im Endbereich eines dem Rohr 6 entsprechenden Rohres 28 befestigt sind. Das Rohr 28 ist analog zum Rohr 6 ebenfalls mit einem Rohrmotor ausgerüstet (nicht dargestellt), wobei der eben genannte und der Rohrmotor 4 beispielsweise elektronisch so gesteuert sind, dass immer eine passend vorgegebene Spannung des Bandes 27 aufrechterhalten ist. Das Band 27 kann ein textiles Band sein, aber auch ein Metallband oder ein Textil- oder Metall-Kabel. Anstelle eines Rohres 28 mit Rohrmotor 4 kann selbstverständlich eine drehbare Achse eines passenden Durchmessers treten, auf welcher die Rollen 29 befestigt sind, und welche durch geeignete motorische Mittel angetrieben wird.

Ferner können anstelle einer von einem einzigen Rohrmotor angetriebenen Aufrolleinrichtung für die Bänder 27 auch zwei mechanisch unabhängige motorische Antriebe vorgesehen sein. Ferner ist es im Erfindungsgedanken enthalten, die mechanisch gekoppelten oder unabhängigen Rollen 29 mit an sich bekannten Rückholfedern auszustatten, welche jeweils durch das Einrollen des Rollladens gespannt werden.

Anstatt von je einem Band 27 gezogen, kann der Rollladen auch von zwei Stäben 30 geschoben werden, wie in Fig. 10a,b in einem Detail gezeigt. Am Rande des Rollladens sind Kunststoff-Plättchen 31 - analog zu den Plättchen 21 - befestigt, welche je einen oder mehrerer Dorne 32 tragen. Der Stab 30 trägt der Form und den Abständen der Dorne 32 entsprechende Vertiefungen 33. Der Stab 30 weist beispielsweise ein Profil auf, wie in Fig. 10b gezeigt; andere Profile sind ebenso denkbar und im Erfindungsgedanken enthalten. Zwei dem zu umgreifenden Profil des Stabes 30 entsprechende Formrollen 34 liegen mit Druckkraft am Stab 30 an und werden mit - nicht dargestellten - motorischen Mitteln angetrieben.

Durch die Wahl der Plättchen 31 für die Randverstärkung des Rollladens kann er sich im Bereich des Rohres 6 vom Stab 30 lösen und dieser kann für sich verstaut und ausgefahren werden. Erfindungswesentlich ist nur, dass der Stab 30 sowohl steif genug gestaltet wird, um nicht auszuknicken als auch dass er nur über die jeweilige Länge des ausgefahrenen Rollladens mit diesem verbunden ist. Die Dorne 32 und die Vertiefungen 33 können selbstverständlich auch so angeordnet sein, dass die Plättchen - oder allgemeiner: die Versteifungsmittel für die Überstände der Gewebelagen 11 - die Vertiefungen 33 tragen, wogegen die Dorne 32 an den Stäben 30 angebracht sind. Morphologisch bilden Dorne 32 und Vertiefungen 33 eine kraft- und lageschlüssige Verzahnung, für die die beschriebene lediglich ein Beispiel ist.

Im Ausführungsbeispiel gemäss Fig. 11 und 12 ist die mit dem erfindungsgemässen Rollladen zu schliessende Fläche gekrümmt, in Fig. 11 einachsig, in Fig. 12 zweiachsig. Ein Rollladen gemäss dem ersten Ausführungsbeispiel wird hier eingesetzt um eine im wesentlichen rechteckige Öffnung abzudecken, wobei der geschlossene Rollladen eine Krümmung aufweist, deren Krümmungsachsen parallel verlaufen zum Rohr 6, auf welches der Rollladen aufgerollt werden kann. Der nicht mit Druckluft beaufschlagte Rollladen kann mit den gemäss den Fig. 9 oder 10 eingerichteten Mitteln in den Führungsschienen 14 bewegt, also geschossen werden. Die kleine Längendifferenz zwischen der inneren und der äusseren Gewebelage 11 kann durch die elastischen Eigenschaften der hierzu verwendeten textilen Ausgangsmaterialien ohne weiteres ohne die Bildung von Falten kompensiert werden. Dies trifft besonders anhand der grossen in Frage kommenden Krümmungsradien zu, wie sie beispielsweise bei einem Dach eines Automobils vorkommen. Die Führungsschienen 14 können entweder im feststehenden Teil des Autodaches integriert sein oder, falls ein solcher nicht vorgesehen ist, in geeigneter Weise von hinten nach vorne ausgefahren werden. Das Rohr 6 mit Rohrmotor 4 ist mit Vorteil hinten im Automobil angeordnet. Falls im Bereich der Windschutzscheibe (nicht dargestellt) kein Platz für Rollen 29 vorhanden ist, ist die Lösung mit den Stäben 30 vorzuziehen, die ebenfalls nach hinten zurückgezogen werden können. Die Stäbe 30 können aus einem geeigneten Metall, aber auch aus faserverstärkten Kunststoffen GFK oder CFK bestehen. Für den vorderen Anschluss des als Rollverdeck ausgebildeten Rollladens ist ein entsprechend geformter und ausgebildeter Stab 34 vorzusehen, der beispielsweise mit an sich bekannter Technik im Bereich der Windschutzscheibe verriegelt werden kann.

Im Ausführungsbeispiel gemäss Fig. 12 ist der Krümmung quer zur Rollladen-Achse noch eine in dessen Längsachse überlagert. Wiederum handelt es sich wie im Ausführungsbeispiel gemäss Fig. 11 um ein rollladenartiges Verdeck eines Automobils. Der Stab 34, der den Rollladen an der dem Rohr 6 (hier unsichtbar) abgewandten Seite begrenzt, ist so gekrümmt ausgeführt, dass er auch die Krümmung der eine Windschutzscheibe 35 begrenzende Karosserieteile übernehmen kann. Der Rollladen ist im Zuschnitt der Krümmung des Stabes 34 angepasst. Die Krümmung des Rollladens um parallel zur Fahrzeugachse verlaufende Krümmungsachsen wird folgendermassen bewirkt: Der gegenseitige Abstand der Führungsschienen 14 ist kleiner als die Breite des Rollladens und ist so eingestellt, dass er der Sehne des Bogens entspricht, welcher durch die Aussenseite des Rollladens gebildet wird. So kann die genannte Krümmung des Rollladens über den gegenseitigen Abstand der Führungsschienen 14 bewirkt und eingestellt werden.

Das in Fig. 11 über die Dehnungseigenschaften der Gewebelagen 11 gesagte trifft selbstverständlich auch hier zu. Durch gezielten Einsatz der textilen Ausgangsmaterialien und durch allfällige thermische Behandlung lässt sich ein faltenfreies druckluftbeaufschlagtes Rollverdeck realisieren.

Die Gestaltung der Aussenseite des als Rollverdeck ausgebildeten erfindungsgemässen Rollladens ist genauso möglich, wie zum ersten Ausführungsbeispiel ausgeführt. Sollen Lamellen 13 das Rollverdeck gemäss Fig. 12 aussen bedecken, so ist der zweiachsigen Krümmung bei der Formgebung der Lamellen 13 Rechnung zu tragen, was insbesondere bei stumpf stossenden, nichtüberlappenden Lamellen 13 wichtig ist. Der gegenseitige Abstand der Lamellen ist dann so zu wählen, dass ein ebenes Abwickeln, bzw. ein Aufrollen auf das Rohr 6 ohne Behinderungen erfolgen kann.

## Patentansprüche

1. Pneumatische rollladenartige Vorrichtung zum Abdecken einer Fensteröffnung (20) oder eines ihr morphologisch entsprechenden Elementes, einbaubar in einem Kasten (15) und aufgebaut aus einem pneumatischen Körper (8) welcher auf einem drehbar gelagerten Rohr (6) aufrollbar und von diesem abrollbar ist, wobei das Rohr (6) selbst sich auf einer bauseits vorhandenen Achse (1) dreht und mit motorischen Mitteln angetrieben wird, wobei Mittel (5) zur Erzeugung von Druckluft vorhanden sind. **dadurch gekennzeichnet, dass**
- der pneumatische Körper (8) besteht aus
- einem Distanzgewebe mit zwei Gewebelagen (11), welche durch eine Vielzahl von Distanzfäden (12) verbunden und aussen mit einem elastischen Kunststoff luftdicht beschichtet sind,
- zwei sich über seine ganze Länge erstreckenden Seitenabschlüssen (9) und
- je einem unteren und oberen Endabschluss (10),
- die eine der beiden Gewebelagen (11) seitlich über den pneumatischen Körper (8) hinausgeführt ist, wodurch je ein seitlicher Überstand entsteht, welcher durch geeignete Mittel versteift ist,
- die versteiften Überstände je in einer Führungsschiene (14) laufen können,
- der pneumatische Körper nach dem Abrollen mit Druckluft beaufschlagt werden kann, wodurch die Seitenabschlüsse (9) und die Endabschlüsse (10) gegen den die pneumatische rollladenartige Vorrichtung umgebenden Rahmen aufgebläht werden und dort abdichten können, und dass

2. Pneumatische rollladenartige Vorrichtung nach Patentanspruch 1, **dadurch gekennzeichnet, dass** der pneumatische Körper auf seiner Aussenseite Lamellen (13) trägt, welche sich über seine ganze Breite erstrecken und zugleich die genannten seitlichen Überstände versteifen.

3. Pneumatische rollladenartige Vorrichtung nach Patentanspruch 2, **dadurch gekennzeichnet, dass** die Lamellen (13) so bemessen und geformt sind, dass sie im gestreckten Zustande des pneumatischen Körpers stumpf stossen.

4. Pneumatische rollladenartige Vorrichtung nach Patentanspruch 2, **dadurch gekennzeichnet, dass** die Lamellen (13) so bemessen und geformt sind, dass im gestreckten Zustande des pneumatischen Körpers jede Lamelle (13) die darunter angeordnete überlappt.

5. Pneumatische rollladenartige Vorrichtung nach Patentanspruch 2, **dadurch gekennzeichnet, dass** die Mittel zum Versteifen der Überstände Plättchen (21, 22) sind, welche so bemessen und geformt sind, dass sie im gestreckten Zustande des pneumatischen Körpers stumpf stossen.

6. Pneumatische rollladenartige Vorrichtung nach Patentanspruch 5, **dadurch gekennzeichnet, dass** die Plättchen (21) einseitig an der den Überstand bildenden Gewebelage (11) befestigt sind.

7. Pneumatische rollladenartige Vorrichtung nach Patentanspruch 5, **dadurch gekennzeichnet, dass** die Plättchen (22) so geformt sind, dass sie die den Überstand bildende Gewebelage (11) umgreifen und ferner so bemessen und geformt sind, dass sie im gestreckten Zustande des pneumatischen Körpers stumpf stossen.

8. Pneumatische rollladenartige Vorrichtung nach Patentanspruch 1, **dadurch gekennzeichnet, dass** die Mittel zum motorischen Antrieb des Rohres (6) aus einem in dieses Rohr (6) integrierten Rohrmotor (4) bestehen.

9. Pneumatische rollladenartige Vorrichtung nach Patentanspruch 8, **dadurch gekennzeichnet, dass** die Mittel zur Erzeugung von Druckluft aus einem Gebläse (5) bestehen, welches ebenfalls in das Rohr (6) integriert ist.

10. Pneumatische rollladenartige Vorrichtung nach Patentanspruch 1, **dadurch gekennzeichnet, dass**
- die seitlichen Überstände je ein Band (27) tragen, welches an ihnen befestigt ist und über die Länge des pneumatischen Körpers hinausreicht,
- je eine Rolle (29) vorhanden und so angeordnet ist, dass auf jede je eines der Bänder (27) aufgerollt werden kann,
- motorische Mittel vorhanden sind, um die Bänder (27) aufzurollen und damit den pneumatischen Körper abzurollen.

11. Pneumatische rollladenartige Vorrichtung nach Patentanspruch 10, **dadurch gekennzeichnet, dass** die beiden Rollen (29) auf einer gemeinsamen Achse (28) angebracht sind.

12. Pneumatische rollladenartige Vorrichtung nach Patentanspruch 10, **dadurch gekennzeichnet, dass** die motorischen Mittel um die Bänder (27) aufzurollen in Rückholfedern bestehen, welche in die Rollen (29) integriert sind.

13. Pneumatische rollladenartige Vorrichtung nach Patentanspruch 2 oder 5, **dadurch gekennzeichnet, dass**
- die Mittel zum Versteifen der Überstände im Bereich der Führungsschiene (14) Verzahnungsmittel (32, 33) aufweisen,
- pro Führungsschiene (14) je ein biegsamer Stab (30) vorhanden und in der Führungsschiene (14) längsbewegt werden kann, welcher Stab ebenfalls Verzahnungsmittel (32, 33) aufweist, welche in jene der Versteifungsmittel kraft- und lageschlüssig einrasten können, so dass die Stäbe (30) durch die Verzahnungsmittel (32, 33) nur über die abgerollte Länge der pneumatischen rollladenartigen Vorrichtung miteinander verbunden sind,
- motorische Mittel (34) für den Antrieb jedes Stabes (30) vorhanden sind.

14. Pneumatische rollladenartige Vorrichtung nach Patentanspruch 13, **dadurch gekennzeichnet, dass** die Verzahnungsmittel an den Versteifungsmitteln aus Dornen (32) bestehen, jene an den Stäben (30) aus Vertiefungen (33), in welche die Dorne (32) eingreifen können.

15. Pneumatische rollladenartige Vorrichtung nach Patentanspruch 13, **dadurch gekennzeichnet, dass** die Verzahnungsmittel an den Versteifungsmitteln aus Vertiefungen (33) bestehen, jene an den Stäben aus Dornen (32), welche in die Vertiefungen (33) eingreifen können.

## Claims

1. Pneumatic roller blind-like device for covering a window opening (20) or an element morphologically equivalent thereto, which can be built into a box (15) and comprises a pneumatic body (8) which can be rolled onto a rotatably borne tube (6) and unrolled therefrom, whereby the tube (6) itself rotates on a customer-provided axle (1) and is driven by motor means, whereby means (5) are provided for generating compressed air, **characterised in that**
- the pneumatic body (8) comprises
- a spacer fabric with two layers of fabric (11), which are connected to each other by a number of spacer threads (12) and externally coated in an airtight manner with an elastic synthetic material,
- two side stops (9) extending over its entire length and
- an upper and a lower end stop (10),
- one of the two layers of fabric (11) is laterally extended beyond the pneumatic body (8) whereby a lateral projection is produced which is reinforced with suitable means,
- the reinforced projections can each run in a guide rail (14),
- compressed air can be applied to the pneumatic body after unrolling, whereby the side stops (9) and the end stops (10) are inflated against the frames surrounding the pneumatic roller blind-like device and form a seal there.

2. Pneumatic roller blind-like device according to claim 1, **characterised in that** the pneumatic body has lamellas (13) on its exterior which extend over its entire width and at the same time reinforce said lateral projections.

3. Pneumatic roller blind-like device according to claim 2, **characterised in that** the lamellas (13) are dimensioned and shaped in such a way that they abut each other when the pneumatic body is extended.

4. Pneumatic roller blind-like device according to claim 2, **characterised in that** the lamellas (13) are dimensioned and shaped in such a way that each lamella (13) overlaps the one arranged below it when the pneumatic body is extended.

5. Pneumatic roller blind-like device according to claim 2, **characterised in that** the means for reinforcing the projections are laminas (21,22) which are dimensioned and shaped so that they abut each other when the pneumatic body is extended.

6. Pneumatic roller blind-like device according to claim 5, **characterised in that** the laminas (21) are attached at one side to the fabric layer (11) forming the projection.

7. Pneumatic roller blind-like device according to claim 5, **characterised in that** the laminas (22) are shaped in such a way that they surround the fabric layer (11) forming the projection and are dimensioned and shaped so that they abut when the pneumatic body is extended.

8. Pneumatic roller blind-like device according to claim 1, **characterised in that** the means for motor driving of the tube (6) comprise a tube motor (4) integrated into this tube (6).

9. Pneumatic roller blind-like device according to claim 8, **characterised in that** the means for generating compressed air comprise a fan (5) which is also integrated into the tube (6)

10. Pneumatic roller blind-like device according to claim 1, **characterised in that**
- the lateral projections each carry a band (27) which is attached to them and extends the length of the pneumatic body
- a roller (29) is provided and arranged in each case in such a way that one of the bands (27) can be rolled onto each one,
- motor means are provided to roll up the bands (27) and thereby roll up the pneumatic body.

11. Pneumatic roller blind-like device according to claim 10, **characterised in that** the two rollers (29) are arranged on a common axle (28).

12. Pneumatic roller blind-like device according to claim 10, **characterised in that** the motor means for rolling up the bands (27) comprise restoring springs which are integrated in the rollers (29).

13. Pneumatic roller blind-like device according to claim 2 or 5, **characterised in that**
- the means for reinforcing the projections in the area of the guide rail (14) have toothed means (32, 33),
- for each guide rail (14) there a bendable rod (30) present which can be moved longitudinally in the guide rail (14), said rod also having toothed means (32, 33), which can engage in those of the reinforcing means in a frictional and precise manner so that the rods (30) are only connected to each other by the toothed means (32, 33) over the rolled-out length of the pneumatic roller blind-like device,
- motor means (34) are present for driving each rod (30).

14. Pneumatic roller blind-like device according to claim 13, **characterised in that** the toothed means on the reinforcing means comprise cogs (32) and those of the rods (30) recesses (33) into which the cogs (32) can engage.

15. Pneumatic roller blind-like device according to claim 13, **characterised in that** the toothed means on the reinforcing means comprise recesses (33) and those of the rods cogs (32) which can engage in the recesses (33).

## Revendications

1. Dispositif pneumatique du genre d'un volet roulant pour l'occultation d'une baie de fenêtre (20) ou d'un élément d'une morphologie similaire à celle-ci, pouvant être logé dans un caisson (15) et composé d'un corps pneumatique (8), pouvant être enroulé sur et déroulé d'un tube (6) tournant, le tube (6) tournant sur lui-même autour d'un axe (1) prévu au niveau du bâtiment et étant entraîné par un moteur, des moyens (5) de production d'air comprimé étant prévus,
**caractérisé en ce que**,
- le corps pneumatique (8) se compose de
- un tissu d'écartement avec deux couches de tissu (11) reliées par une pluralité de fils d'écartement (12) et revêtues extérieurement d'une matière plastique élastique de manière étanche à l'air,
- deux fermetures latérales (9) s'étendant sur toute sa longueur et
- une fermeture d'extrémité (10) supérieure et une fermeture d'extrémité (10) inférieure,
- l'une des deux couches de tissu (11) dépasse latéralement du corps pneumatique (8), créant un dépassement latéral de chaque côté, renforcé par des moyens appropriés,
- les dépassements renforcés peuvent coulisser chacun dans un rail de guidage (14),
- le corps pneumatique peut être mis sous pression par de l'air comprimé après son déroulement, ce qui presse les fermetures latérales (9) et les fermetures d'extrémité (10) contre le cadre entourant le dispositif pneumatique du genre d'un volet roulant en les rendant étanches.

2. Dispositif pneumatique du genre d'un volet roulant selon la revendication 1, **caractérisé en ce que** le corps pneumatique est muni, sur sa face extérieure, de lamelles (13) s'étendant sur toute sa largeur et renforçant en même temps lesdits dépassements latéraux.

3. Dispositif pneumatique du genre d'un volet roulant selon la revendication 2, **caractérisé en ce que** les lamelles (13) ont des dimensions et une forme telles que, lorsque le corps pneumatique est étendu, elles soient disposées bout à bout.

4. Dispositif pneumatique du genre d'un volet roulant selon la revendication 2, **caractérisé en ce que** les lamelles (13) ont des dimensions et une forme telles que, lorsque le corps pneumatique est étendu, chaque lamelle (13) chevauche celle disposée en dessous.

5. Dispositif pneumatique du genre d'un volet roulant selon la revendication 2, **caractérisé en ce que** les moyens de renforcement des dépassements sont constitués par des plaquettes (21, 22) ayant des dimensions et une forme telles que, lorsque le corps pneumatique est étendu, elles soient disposées bout à bout.

6. Dispositif pneumatique du genre d'un volet roulant selon la revendication 5, **caractérisé en ce que** les plaquettes (21) sont fixées par un côté sur la couche de tissu (11) formant le dépassement.

7. Dispositif pneumatique du genre d'un volet roulant selon la revendication 5, **caractérisé en ce que** les plaquettes (22) sont formées de sorte qu'elles entourent la couche de tissu (11) formant le dépassement et **en ce qu'**elles ont en outre des dimensions et une forme telles que, lorsque le corps pneumatique est étendu, elles soient disposées bout à bout.

8. Dispositif pneumatique du genre d'un volet roulant selon la revendication 1, **caractérisé en ce que** les moyens d'entraînement motorisé du tube (6) se composent d'un moteur pour volet roulant (4) intégré dans ce tube (6).

9. Dispositif pneumatique du genre d'un volet roulant selon la revendication 8, **caractérisé en ce que** les moyens de production d'air comprimé se composent d'un compresseur (5), intégré également dans le tube (6).

10. Dispositif pneumatique du genre d'un volet roulant selon la revendication 1, **caractérisé en ce que**
- chaque dépassement latéral porte une bande (27) fixée sur celui-ci et dépassant la longueur du corps pneumatique,
- une poulie (29) est installée de chaque côté et disposée de sorte qu'une bande (27) puisse être enroulée sur chaque poulie,
- des moyens motorisés sont prévus pour enrouler les bandes (27) et ainsi dérouler le corps pneumatique.

11. Dispositif pneumatique du genre d'un volet roulant selon la revendication 10, **caractérisé en ce que** les deux poulies (29) sont montées sur un axe commun (28).

12. Dispositif pneumatique du genre d'un volet roulant selon la revendication 10, **caractérisé en ce que** les moyens motorisés servant à enrouler les bandes (27) se composent de ressorts de rappel intégrés dans les poulies (29).

13. Dispositif pneumatique du genre d'un volet roulant selon la revendication 2 ou 5, **caractérisé en ce que**
- les moyens de renforcement des dépassements dans la zone du rail de guidage (14) présentent des moyens d'engrenage (32, 33),
- une baguette flexible (30) est prévue pour chaque rail de guidage (14) et pouvant être déplacée dans la direction longitudinale dans le rail de guidage (14), cette baguette présentant également des moyens d'engrenage (32, 33) pouvant s'engrener avec ceux des moyens de renforcement pour assurer la transmission de l'effort ainsi que la position, de sorte que les baguettes (30) ne sont reliées entre elles par le biais des moyens d'engrenage (32, 33) que sur la longueur déroulée du dispositif pneumatique de genre d'un volet roulant,
- des moyens motorisés (34) sont prévus pour l'entraînement de chaque baguette (30).

14. Dispositif pneumatique du genre d'un volet roulant selon la revendication 13, **caractérisé en ce que** les moyens d'engrenage des moyens de renforcement se composent de saillies (32) et **en ce que** ceux des baguettes (30) se composent d'encoches (33) dans lesquelles les saillies (32) peuvent pénétrer.

15. Dispositif pneumatique du genre d'un volet roulant selon la revendication 13, **caractérisé en ce que** les moyens d'engrenage des moyens de renforcement se composent d'encoches (33) et **en ce que** ceux des baguettes se composent de saillies (32) pouvant pénétrer dans les encoches (33).
